# FASCICULE DE BREVET EUROPEEN

(11) **EP 2 058 450 B1**
(45) Date de publication et mention de la délivrance du brevet: **02.01.2013**
(21) Numéro de dépôt: 08291052.2
(22) Date de dépôt: 10.11.2008
(51) Int. Cl.: E04B 9/30

(54) **Dispositif de tension d'une toile pour faux plafond**
Vorrichtung zum Spannen eines Tuches für eine Unterdecke
Device for tensioning a fabric for a false ceiling

(30) Priorité: 09.11.2007 FR 0707869
(43) Date de publication de la demande: 13.05.2009
(73) Titulaire: Normalu, 68680 Kembs (FR)
(72) Inventeur: Meyer, Yves, 68170 Rixheim (FR); Scherrer, Jean-Marc, 68400 Riedisheim (FR)
(74) Mandataire: Breesé, Pierre

(56) Documents cités:
- FR-A- 1 294 901
- FR-A- 2 561 690
- FR-A- 2 715 422
- FR-A- 2 842 227
- US-B2- 6 427 409

## Description

La présente invention concerne un faux plafond du type à toile tendue et son dispositif de tension de toile.

Les faux plafonds comprennent classiquement une ou plusieurs lisses d'accrochage qui sont fixées sur chacun des murs d'une pièce, et d'une toile élastique, par exemple en polychlorure de vinyle (PVC), qui est déformée par tension afin que ses bords, pourvus de moyens d'accrochage, puissent venir se fixer aux lisses à l'aide de ces moyens d'accrochage.

Une des principales difficultés rencontrée dans la technique de mise en place de ces faux plafonds est que cette toile, pour offrir un bel aspect, doit être fortement tendue sur les lisses. Or, les faux plafonds sont généralement disposés dans des pièces de surfaces relativement importantes, ce qui impose d'exercer sur chacun des côtés de la toile des forces de tension importantes.

Une autre difficulté se pose lorsque l'on pratique une ouverture dans le faux plafond, par exemple pour y disposer une lampe, ou un système de ventilation, et que l'on souhaite créer au-dessus du faux plafond un cache avec des bandes de toile verticales, afin de masquer la partie comprise au-dessus du faux plafond aux personnes situées sous l'ouverture.

Il est connu de relier ces bandes de toiles entre elles à l'aide de lisses. Ainsi, dans le cas d'une ouverture rectangulaire, chaque extrémité des quatre bandes de toile est fixée à une lisse. Il existe alors une discontinuité aux angles du cache, ce qui entraîne des problèmes d'étanchéité à l'air et à la poussière, et ce qui est peu esthétique. Par ailleurs, la fixation des quatre bandes de toile aux lisses est longue et difficile.
FR-A-2561690 décrit un faux-plafond tendu comprenant un évidement polygonal.

La présente invention propose une fausse paroi du type à toile tendue, et notamment pour faux-plafond et un dispositif de tension d'une toile, et notamment pour faux-plafond, permettant de remédier à ces inconvénients.

En particulier, l'invention permet de tendre facilement et rapidement une toile pour fausse paroi, et ceci de manière étanche et esthétique dans le cas de réalisations impliquant des angles.

Le dispositif selon l'invention permet également de soutenir une fausse paroi à n'importe quel endroit souhaité, et ceci de manière simple et rapide.

L'invention a ainsi pour objet un faux-plafond du type à toile tendue, comprenant au moins un évidement polygonal réalisé dans la toile, remarquable en ce que chaque côté de l'évidemment est prolongé vers le haut par une bande de toile de façon à former une ceinture polygonale de toile au-dessus de l'évidemment, la ou les bandes de toile étant tendues à l'aide d'au moins un dispositif comprenant un lacet apte à être entouré, au moins partiellement, par une portion de la ou des bandes de toile et une lisse munie de moyens de préhension de l'ensemble constitué par la portion de la ou des bandes de toile et du lacet.

La lisse est avantageusement de forme allongée et les moyens de préhension comprennent de préférence un cylindre disposé le long de la lisse et destiné à accueillir le lacet dans le sens de la longueur, ledit cylindre étant muni d'une rainure longitudinale de largeur suffisamment faible pour retenir le lacet lorsqu'il est enchâssé dans le cylindre, et de préférence inférieure à la largeur du lacet entouré par la portion de toile.

De préférence, afin d'augmenter la préhension de l'ensemble constitué par la portion de toile et le lacet, la largeur de la rainure longitudinale est inférieure à la largeur du lacet.

L'Homme du Métier pourra déterminer la largeur de la rainure en fonction de la taille et de la nature du cordon ainsi que la tension de toile souhaitée.

Selon une variante de l'invention, le lacet est entouré complètement par la portion de toile. Ainsi, la portion de toile est de préférence un fourreau, ou une gaine ou une ganse, apte à envelopper le lacet. Le fourreau peut ainsi être collé, cousu ou fixé par tout autre moyen à la zone de la toile que l'on souhaite relier à la lisse.

L'évidement peut notamment être rectangulaire.

La ceinture est constituée par plusieurs bandes de toile, ou de préférence par une seule bande de toile, qui est maintenue aux angles du polygone à l'aide du cordon et de la lisse décrits ci-dessus.

D'autres buts, caractéristiques et avantages de l'invention ressortiront à la lecture de la description suivante, donnée uniquement à titre d'exemple, et faite en référence aux dessins annexés, sur lesquels :
- la figure 1 illustre les différents éléments d'un dispositif selon l'invention,
- la figure 2 illustre un faux plafond comprenant un évidement surmonté d'un cache en toile tendue à l'aide du dispositif,
- la figure 3 illustre une vue de détail d'une partie du faux plafond,
- la figure 4 illustre une partie d'un faux plafond soutenu à l'aide d'un dispositif selon l'invention, et
- la figure 5 illustre une fausse paroi soutenue par un dispositif selon l'invention en forme d'arc de cercle.

Le dispositif 1 selon l'invention, tel qu'illustré à la figure 1, comprend un lacet 2 et une lisse 3. Le lacet 2 est disposé à l'intérieur d'un fourreau 4 en toile qui fait partie d'une toile 5.

Le lacet 2 peut être choisi parmi tous types de lacets, et de préférence parmi les lacets élastiques. On peut notamment employer les lacets élastiques de type Sandow®.

La lisse 3 est de forme allongée et comprend un cylindre 6 disposé le long de la lisse 3. Le cylindre 6 est destiné à accueillir le lacet 2 disposé dans le fourreau 4. Le cylindre 6 est de section sensiblement trapézoïdale, les angles du trapèze étant arrondis. Il est en outre muni d'une rainure longitudinale 7, qui se confond avec la petite base du trapèze, et qui permet d'introduire le fourreau 4. La rainure 7 est avantageusement de largeur inférieure à la largeur du fourreau 4, ce qui permet un bon maintien du fourreau dans la lisse 3. Le cylindre 6 est solidaire de deux grandes ailes 8, 9 orthogonales par l'intermédiaire de deux petites ailes parallèles 10, 11.

La lisse 3 peut être réalisée en tout matériau, et notamment en aluminium ou en matière plastique.

La figure 2, sur laquelle les éléments identiques portent les mêmes références, illustre un exemple d'utilisation du dispositif 1. Il s'agit du cas d'un faux-plafond 12 à toile tendue 13 dans lequel on a réalisé un évidement rectangulaire 14. L'évidemment 14 peut notamment servir à disposer une lampe, ou un système de ventilation, ou tout autre appareillage que l'on souhaite faire émerger du faux plafond 12.

Afin de masquer la partie située au-dessus de l'évidemment 14 pour les personnes situées sous le faux plafond 12, on dispose un cache 15 au-dessus de l'évidemment 14. Le cache 15 est une ceinture en toile disposée verticalement à partir des quatre côtés du rectangle.

La ceinture 15 est avantageusement une unique bande de toile sur laquelle on a fixé, à égales distances, quatre fourreaux de toile 4, tel que décrit à la figure 1. On dispose ensuite un lacet 2 dans chaque fourreau 4, puis on insère, à chaque angle du rectangle, chaque fourreau 4 contenant le lacet 2 dans une lisse 3 conforme à la figure 1. Pour simplifier, on n'a représenté qu'un seul dispositif de tension de toile sur les quatre utilisés.

Chaque lisse 3 est fixée à l'aide de moyens de fixation, non représentés, et qui peuvent par exemple être reliés aux parois et/ou au plafond de la pièce.

La figure 3, sur laquelle les éléments identiques à ceux de la figure 1 portent les mêmes références, illustre une vue de dessus d'un angle du cache. Le dispositif 1 de tension assure la tension de la toile 15 à l'aide du fourreau 4 qui contient le lacet 2, l'ensemble fourreau 4-lacet 2 étant emprisonné dans le cylindre 6 de la lisse 3.

Ainsi, le dispositif 1 de tension de toile selon l'invention assure une continuité de toile 15 aux angles et une étanchéité à l'air et à la poussière. Le cache est en outre facile à monter et il est d'aspect particulièrement esthétique.

Selon un autre mode de réalisation illustré à la figure 4, le dispositif 1 selon l'invention permet de soutenir un faux plafond à toile tendue 13. Le principe est le même qu'exposé ci-dessus : la toile 13 est munie d'un fourreau 4 dans lequel on insère un lacet 2, puis l'ensemble fourreau 4- lacet 2 est disposé dans une cavité 18 d'une lisse 16. La cavité 18 est par exemple identique au cylindre 6 mentionné à la figure 1. La lisse 16 est en outre fixée à un plafond 17.

Ce soutien d'une fausse paroi peut notamment s'appliquer à des structures de formes circulaires, ou partiellement circulaires, tel qu'illustré à la figure 5. La toile 5 est tendue entre deux lisses d'accrochage 19, 20 en forme d'arc de cercle. Les lisses 19, 20 peuvent par exemple être les lisses décrites dans le brevet FR 2 630 476.

Pour éviter que la toile 5 ne s'affaisse entre les deux lisses 19, 20, la toile 5 est munie en milieu de toile, ou à tout autre endroit souhaité, d'un fourreau, non représenté, qui s'étend parallèlement aux deux lisses 19, 20. On dispose dans le fourreau, comme décrit ci-dessus, un cordon, et on insère l'ensemble fourreau cordon dans une lisse 3 telle qu'illustrée à la figure 1, la lisse 3 présentant la même forme en arc de cercle que les deux lisses de fixation 19, 20.

La toile 5 est ainsi parfaitement tendue entre les deux lisses 19, 20. Elle ne s'affaisse pas et l'ensemble formé par la toile 5 et les lisses 3, 19, 20 est d'aspect particulièrement esthétique.

## Revendications

1. Faux-plafond (12) du type à toile (13) tendue, comprenant au moins un évidement polygonal (14) réalisé dans la toile (13), **caractérisé en ce que** chaque côté de l'évidemment (14) est prolongé vers le haut par une bande de toile (15) de façon à former une ceinture polygonale de toile (15) au-dessus de l'évidemment (14), la ou les bandes de toile (15) étant tendues à l'aide d'au moins un dispositif (1) comprenant un lacet (2) apte à être entouré, au moins partiellement, par une portion (4) de la ou des bandes de toile (15) et une lisse (13) munie de moyens de préhension (6) de l'ensemble constitué par la portion (4) de la ou des bandes de toile (15) et du lacet (2).

2. Faux-plafond (12) selon la revendication 1, **caractérisé en ce que** la lisse (3) est de forme allongée et **en ce que** les moyens de préhension (6) comprennent un cylindre (6) disposé le long de la lisse (3) et destiné à accueillir le lacet (2) dans le sens de la longueur, ledit cylindre (6) étant muni d'une rainure longitudinale (7) de largeur inférieure à la largeur du lacet (2) entouré par la portion (4) de la ou des bandes de toile (15).

3. Faux-plafond (12) selon la revendication 1 ou 2, **caractérisé en ce que** ladite portion (4) de la ou des bandes de toile (15) est un fourreau (4) apte à envelopper le lacet (2).

4. Faux-plafond (12) selon l'une quelconque des revendications 1 à 3, **caractérisé en ce que** l'évidemment (14) est rectangulaire.

## Claims

1. A false ceiling (12) of the stretched canvas (13) type, including at least one polygonal recess (14) made of the canvas (13), **characterized in that** each side of the recess (14) is extended upwards by a canvas strip (15) so as to form a polygonal belt of canvas (15) above the recess (14), with the canvas strip(s) being stretched using at least one device (1) including one string (2) which can be surrounded, at least partially, by a portion (4) of the canvas strip(s) (15) and a rail (13) provided with gripping means (6) of the assembly composed of the portion (4) of the canvas strip(s) (15) or the string (2).

2. A false ceiling (12) according to claim 1, **characterized in that** the rail (3) has an elongated shape and **in that** the gripping means (6) includes a cylinder (6) positioned along the rail (3) and intended for receiving the string (2) lengthwise, with said cylinder (6) being provided with a longitudinal groove (7) the width of which is smaller than that of the string (2) surrounded by the portion (4) of the canvas strip(s) (15).

3. A false ceiling (12) according to claim 1 or 2, **characterized in that** said portion (4) of the canvas strip(s) (15) is a sheath (4) which can surround the string (2).

4. A false ceiling (12) according to any one of claims 1 to 3, **characterized in that** the recess (14) has a rectangular shape.

## Patentansprüche

1. Eingezogene Decke (12) von dem Typ mit gespanntem Leinen (13), umfassend wenigstens eine polygonale Ausnehmung (14), die in dem Leinen (13) realisiert ist, **dadurch gekennzeichnet, dass** jede Seite der Ausnehmung (14) nach oben durch ein Leinenband (15) derart verlängert ist, dass ein polygonaler Leinengürtel (15) oberhalb der Ausnehmung (14) gebildet wird, wobei das Leinenband oder die Leinenbänder (15) mithilfe von wenigstens einer Vorrichtung (1) gespannt wird / werden, die einen Schnürriemen (2) umfasst, der geeignet ist, wenigstens teilweise von einem Abschnitt (4) des Leinenbandes oder der Leinenbänder (15) umgeben zu werden, und eine Glätte (13), die mit Greifmitteln (6) der Struktur versehen ist, die aus dem Abschnitt (4) des Leinenbandes oder der Leinenbänder (15) und dem Schnürriemen (2) gebildet wird.

2. Eingezogene Decke (12) gemäß Anspruch 1, **dadurch gekennzeichnet, dass** die Glätte (3) eine verlängerte Form aufweist und dass die Greifmittel (6) einen Zylinder (6) umfassen, der entlang der Glätte (3) angeordnet ist und zur Aufnahme des Schnürriemens (6) in der Längsrichtung bestimmt ist, wobei der genannte Zylinder (6) mit einer länglichen Nut (7) einer geringeren Breite als die Breite des Schnürriemens (2), der von dem Abschnitt (4) des Leinenbandes oder der Leinenbänder (15) umgeben ist, versehen ist.

3. Eingezogene Decke (12) gemäß Anspruch 1 oder 2, **dadurch gekennzeichnet, dass** der genannte Abschnitt (4) des Leinenbandes oder der Leinenbänder (15) eine Ummantelung (4) ist, die geeignet ist, den Schnürriemen (2) zu umschließen.

4. Eingezogene Decke (12) gemäß Anspruch 1 bis 3, **dadurch gekennzeichnet, dass** die Ausnehmung (14) rechteckig ist.
